# EUROPÄISCHE PATENTSCHRIFT

(11) **EP 1 451 379 B1**
(45) Veröffentlichungstag und Bekanntmachung des Hinweises auf die Patenterteilung: **27.07.2005**
(21) Anmeldenummer: 02804182.0
(22) Anmeldetag: 20.11.2002
(51) Int. Cl.: C21D 9/68

(54) **OFENKLAPPE FÜR WICKELÖFEN**
DAMPERS FOR FURNACE COILERS
REGISTRE POUR FOURS DE BOBINAGE

(30) Priorität: 05.12.2001 DE 10159717
(43) Veröffentlichungstag der Anmeldung: 01.09.2004
(73) Patentinhaber: SMS Demag Aktiengesellschaft, 40237 Düsseldorf (DE)
(72) Erfinder: DOMMEL, Werner, 57271 Hilchenbach (DE); FUCHS, Wolfgang, 57271 Hilchenbach (DE); BOHN, Andreas, 57271 Hilchenbach (DE)
(74) Vertreter: Valentin, Ekkehard, Dipl.-Ing.
(86) Internationale Anmeldenummer: PCT/EP2002/012973
(87) Internationale Veröffentlichungsnummer: WO 2003/048397

(56) Entgegenhaltungen:
- EP-A- 0 936 276
- DE-A- 3 224 621
- DE-A- 4 016 256
- DE-C- 904 547
- US-A- 5 269 166

## Beschreibung

Die Erfindung betrifft Ofenklappen für inbesondere in Steckelwalzwerken einsetzbare Wickelöfen, in denen ein warmgewalztes Band im Hin- und Hertransport jeweils reversierend auf einer Ofentrommel im Ofeninneren auf- und abwickelbar und gegebenenfalls erwärmbar ist, umfassend auf den beweglichen Ofenklappen des Wickelofens montierte Leittische zum Einfädeln und Führen des Walzbandes, wobei die Ofenklappen und der Wickelofen separate Baukörper sind und jede Ofenklappe in wenigstens zwei zueinander klappbare Elemente aufgeteilt ist und beide Klappelemente über eine Klappenlagerung verbunden und schwenkbar ausgebildet sind.

Wegen der außerordentlich hohen thermischen Belastung der eingesetzten Steckelöfen, wurden deren verstellbare Klappen mit pneumatisch betätigten Antrieben versehen. Dabei war es üblich, diese Klappen direkt am Ofen zu befestigen. Die DE 40 16 256 A1 offenbart einen derartigen Steckelöfen. Hier ist jedoch der Wechsel der Leittische, die auf den Klappen montiert sind, erschwert. Für diesen Vorgang mußten nämlich die Öfen vollständig abgekühlt werden. Dies erfordert jedoch einen schwierigen und lang dauemden Arbeitsprozeß, weil sehr lange Kühlzeiten zugleich mit äußerst schwierigen Arbeitsbedingungen zusammenfallen. Diese Umstände ergeben hohe Arbeitskosten und relativ lange Stillstandzeiten der entsprechenden Anlage. Die DE 40 16 256 A1 offenbart aber auch einen gattungsgemäßen Steckelofen, der jedoch die gleichen Nachteile aufweist.

Zur Abhilfe wurde mit der EP 0 936 276 A2 ein Vorschlag erarbeitet, um Wikkelöfen insbesondere zur Verwendung in Steckelwalzwerken angesichts der erkannten Schwierigkeiten zu verbessern.

Der aus dem vorgenannten Dokument bekannte Wickelofen, umfasst einen oberen Gehäuseteil und einen unteren Gehäuseteil, die miteinander fest verbindbar sind, sowie eine Ofentrommel im Gehäuse mit Mitteln zur Aufnahme eines Walzbandes. Das Gehäuse besitzt einen vom unteren Gehäuse separaten Bodenteil, wobei das Boden-Gehäuseteil relativ zum unteren Gehäuse beweglich ist. Infolgedessen kann der Boden-Gehäuseteil bewegt werden, selbst wenn das Innere des Ofens noch heiß ist. Das bodenseitige Gehäuseteil ist so ausgebildet und angeordnet, dass es zusammen mit beweglichen Rollgangsrollen bewegt bzw. ausgebaut werden kann. Im Ergebnis wird dadurch die Wechselzeit von beispielsweise bisher 30 Stunden auf etwa 5 Stunden abgekürzt.

Ausgehend vom vorgenannten Stand der Technik liegt der Erfindung die Aufgabe zugrunde, eine verbesserte Bauart eines Wickelofens und insbesondere dessen Ofenklappe anzugeben, durch welche kürzere Rüstzeiten ermöglicht werden.

Diese Aufgabe wird bei Ofenklappen der im Oberbegriff von Anspruch 1 genannten Art mit der Erfindung dadurch gelöst, dass die Ofenklappen auf einem unterhalb des Wickelofens befindlichen Teil eines Rollgangsrahmens angeordnet sind und der Rollgangsrahmen auf Führungsschienen mit der Ofenklappe aus dem Strahlungsbereich des Wickelofens bewegbar ist.

Mit großem Vorteil ermöglicht es die Befestigung der Ofenklappen auf dem darunter liegenden, verschiebbaren Rollgang, die Ofenklappen zwecks Wartung aus dem Strahlungsbereich des Ofens heraus zu fahren. Hierbei können dann die Ofentische und die Klappen problemlos gewartet werden. Dabei kann auch durch den Einsatz von Hydraulik-Zylindern die Bedienbarkeit der Klappen und ihrer Bewegungsorgane erleichtert werden.

Eine Ausgestaltung der Vorrichtung nach der Erfindung sieht weiter vor, dass die Klappenlagerung auf dem Rollgangsrahmen antriebs- und bedienungsseitig auf wenigstens einer Konsole montiert ist.

Um dabei eine exakte Position der Klappenlagerung unter dem Ofen zu gewährleisten, wird der bewegliche Teil des Rollgangsrahmens beim Wiedereinsetzen auf einstellbare Auflagepunkte geschoben. Die genaue Positionierung in Walzrichtung kann dabei durch eine Führung am Auflagepunkt erreicht werden.

Und um die entstehenden Kräfte bei der Bandbewegung aufzunehmen, wird der Rollgangsrahmen erfindungsgemäß durch Klemmzylinder arretiert.

Weitere Ausgestaltungen sehen vor, dass den schwenkbaren Klappenelementen der Ofenklappe mindestens jeweils ein vorzugsweise auf der Bedienungsseite angeordneter Hydraulik-Zylinder zugeordnet ist.

Und schließlich ist die erfindungsgemäße Ausgestaltung der Ofenklappe dadurch gekennzeichnet, dass sie auf der Konsole höheneinstellbar angeordnet ist.

Weitere Einzelheiten, Merkmale und Vorteile der Erfindung ergeben sich aus der nachstehenden Erläuterung eines in den Zeichnungen schematisch dargestellten Ausführungsbeispieles.

Es zeigen:
- Figur 1: im Schnitt einer Ebene x-x in Fig. 4 einen Wickelofen oberhalb eines Rollganges mit zum freien Durchlauf eines Walzbandes vollständig geschlossener Ofenklappe,
- Figur 2: den Wickelofen gemäß Fig. 1, jedoch mit teilweise geöffneter und gegen den Rollgang schräg nach vom abgesenktem Teil der Ofenklappe,
- Figur 3: den Wickelofen gemäß Fig. 1, jedoch mit zum Aufhaspeln eines Walzbandes im Einfädelbetrieb vollständig geöffneter und schräg angestellter Ofenklappe,
- Figur 4: den Rollgangsrahmen und den dahinter angeordneten Wickelofen im Schnitt einer Ebene senkrecht zu seiner Laufrichtung.

Fig. 1 zeigt im Längsschnitt entsprechend der Ebene x-x in Fig. 4 den Wickelofen 1, der insbesondere in Steckelwalzwerken einsetzbar ist. lm Wickelofen wird ein Walzband 11 im Hin- und Hertransport zwischen zwei Wickelöfen und dazwischen liegendem Walzgerüst jeweils reversierend auf Ofentrommein 12 auf- und abwickelt. Der Wickelofen hält das Walzband auf Walztemperatur oder erwärmt es. Auf separat beweglichen Teilen 2', 2" der Ofenklappen, sind Leittische 6, 6' zum Einfädeln und/oder Führen des Walzbandes 11 angeordnet.

Die erfindungsgemäße Ofenklappe 2, 2', 2" und der zugeordnete Wickelofen 1 sind separate Baukörper. Diese sind auf einem unterhalb des Wickelofens 1 befindlichen Teil 4' des Rollgangsrahmens 4 angeordnet. Die Ofenklappe ist in wenigstens zwei relativ zueinander klappbare Elemente 2', 2" aufteilbar , die über ein mit dem Teil 4' des Rollgangsrahmens 4 fest verbundenes, als Klappenlagerung ausgebildetes Scharnier 7 miteinander gelenkig ausgebildet sind. Hierdurch ergibt sich die Möglichkeit, im Gehäuse des Wickelofens 1 eine untere Öffnung auszubilden, die sich für die Zugänglichkeit des Ofeninneren beispielsweise bei Reparatur- oder Revisionsarbeiten günstig auswirkt.

In der Position der Ofenklappe 2 nach Fig. 1 wird ein fertig gewalztes Warmband unter Umgehung des Wickelofens bzw. seiner unteren Öffnung aus der Anlage heraus gefahren. Dabei ist das vordere Klappenteil 2' durch den Hydraulik-Zylinder 3' schräg nach vorne angehoben, wogegen das hintere Klappenteil 2" noch in der horizontalen Lage verbleibt. Die beiden Klappenteile 2', 2" sind gemeinsam in einem Drehpunkt mit der Klappenlagerung 7 verbunden und gelagert. Dem hinteren Klappenbereich 2" ist zum Verschwenken der Hydraulik-Zylinder 3" zugeordnet. Die Klappenlagerung 7 ist ihrerseits auf dem Rollgangsrahmenteil 4' antriebs- und bedienungsseitig (die Bedienungsseite ist in Fig. 4 links von der Ebene x-x vorgesehen) auf wenigstens einer Konsole 8, 8' montiert.

Der Teil 4' des Rollgangsrahmens 4 ist mittels der Fahrrollen 14 und mittels eines oder mehrerer Hydraulik-Zylinder auf Schienen 5, 5' zur Seite aus dem Rollgangsrahmen 4 verschiebbar und ist aus dem Strahlungsbereich des Wikkelofens 1 bewegbar , wie dies aus Figur 4 erkennbar ist. Mit der Ziffer 6 sind die aufliegenden Leittische bezeichnet. Die Figuren 1 bis 4 zeigen die im Inneren des Wickelofens 1 angeordnete, motorisch antreibbare Ofentrommel 12 mit ihrer Haspel-Lagerung 13, 13'.

Weiterhin erkennbar in Figur 4 ist die Klappenlagerung 7, die Konsole 8 für Klappenlagerung 7 und die hydraulischen Zylinder 3 für die Schwenkbewegung der Klappenteile 2, 2'. Mit der Bezugsziffer 9, 9' sind die Auflagepunkte für das Rollgangsteil 4' auf dem Ofenfundament bezeichnet. Der Rollgang selbst wird auf seiner Antriebs- und Bedienungsseite mit der Konsole 8, 8' ausgestattet, die zur Aufnahme der Klappenlagerung 7 dient. Die Hydraulik-Zylinder 3 bzw. 3' bzw. 3" sind in gleicher Reihenfolge der Ofenklappe bzw. deren Teilen 2', 2" zugeordnet, wie dies beispielsweise aus Figur 3 erkennbar ist. Die Hydraulik-Zylinder 3', 3" sind ebenfalls am Rollgangsrahmenteil 4' befestigt und können zusammen mit diesem seitlich aus dem Rollgang heraus gefahren und in eine Wartungs-Position gebracht werden. Um eine exakte Position der seitlich verschiebbaren Elemente unter dem Wickelofen 1 zu gewährleisten, wird der Rollgangsrahmenteil 4' auf die einstellbaren Auflagepunkte 9 geschoben.

Sobald die genaue Positionierung Rollgangsrahmenteils in Walzrichtung am Auflagepunkt 9, 9' erreicht ist, wird der Rollgangsrahmenteil 4' durch KlemmZylinder 10, 10' arretiert.

Wie Figur 3 zeigt, wird im Einfädelbetrieb durch hydraulisches Anheben der hinteren Klappenelemente 2', 2" das ankommende Walzband 11 soweit empor gehoben, dass es in den Einfädelspalt 15 der Ofentrommel 12 eingreift und bei deren Drehbewegung erfaßt und mitgenommen wird.

Die erfindungsgemäße Bauart der Ofenklappen, befestigt auf dem ausfahrbaren Rollgang für Wickelöfen, ist unkompliziert und äußerst zweckmäßig und verbessert die Wartungsmöglichkeiten der Wickelöfen entscheidend.

### Bezugszeichenliste

- 1: Wickelofen
- 2: Ofenklappe
- 3: Hydraulikzylinder für Schwenkbewegung
- 4: Rollgangsrahmen/Rollgangsrahmenteil
- 5: Führungsschienen
- 6: Leittische
- 7: Klappenlagerung
- 8: Konsole
- 9: Auflagepunkt
- 10: Klemmzylinder
- 11: Walzband
- 12: Ofentrommel
- 13: Haspel-Lagerung
- 14: Fahr-Rollen
- 15: Einfädelspalt

## Patentansprüche

1. Ofenklappen (2) für inbesondere in Steckelwalzwerken einsetzbare Wikkelöfen (1), in denen ein warmgewalztes Band im Hin- und Hertransport jeweils reversierend auf einer Ofentrommel im Ofeninneren auf- und abwickelbar und gegebenenfalls erwärmbar ist, umfassend auf den beweglichen Ofenklappen des Wickelofens montierte Leittische (6, 6') zum Einfädeln und Führen des Walzbandes, wobei die Ofenklappen (2) und der Wickelofen (1) separate Baukörper sind und jede Ofenklappe (2) in wenigstens zwei zueinander klappbare Elemente (2', 2") aufgeteilt ist und beide Klappelemente über eine Klappenlagerung (7) verbunden und schwenkbar ausgebildet sind
**dadurch gekennzeichnet,**
**dass** die Ofenklappen (2) auf einem unterhalb des Wickelofen (1) befindlichen Teil (4') eines Rollgangsrahmens (4) angeordnet sind, und der Rollgangsrahmen (4) auf Führungsschienen (5) mit der Ofenklappe (2) aus dem Strahlungsbereich des Wickelofens (1) bewegbar ist.

2. Ofenklappe nach Anspruch 1,
**dadurch gekennzeichnet,**
**dass** die Klappenlagerung (7) auf dem Rollgangsrahmen (4) antriebs- und bedienungsseitig auf einer Konsole (8) montiert ist.

3. Ofenklappe nach Anspruch 1 oder 2,
**dadurch gekennzeichnet,**
**dass** der Rollgangsrahmen (4) mittels eines oder mehrerer Hydraulikzylinder verschiebbar ist.

4. Ofenklappe nach einem der Ansprüche 1 bis 3,
**dadurch gekennzeichnet,**
**dass** unter dem Wickelofen (1) einstellbare Auflagepunkte (9) zur positionsgenauen Arretierung des Rollgangsrahmens (4) angeordnet sind.

5. Ofenklappe nach einem der Ansprüche 1 bis 4,
**dadurch gekennzeichnet,**
**dass** Klemmzylihder (10) zur Arretierung des Rollgangsrahmens (4) in der positionsgenauen Lage unter dem Wickelofen (1) vorgesehen sind.

6. Ofenklappe nach einem der Ansprüche 1 bis 5,
**dadurch gekennzeichnet,**
**dass** den schwenkbaren Klappelementen (2', 2") der Ofenklappe (2) mindestens jeweils ein, vorzugsweise auf der Bedienungsseite angeordneter Hydraulikzylinder zugeordnet ist.

7. Ofenklappe nach einem der Ansprüche 1 bis 6,
**dadurch gekennzeichnet,**
**dass** die Ofenklappe (2) auf der Konsole (8) höheneinstellbar angeordnet ist.

## Claims

1. Oven flaps (2) for winding ovens (1) which are usable in, in particular, Steckel rolling mills and in which a hot-rolled strip in reciprocating transport can be wound up and unwound each time in reversing manner on an oven drum in the oven interior and in a given case is heatable, comprising guide tables (6, 6'), which are mounted on the movable oven flaps of the winding oven, for introducing and guiding the rolled strip, wherein the oven flaps (2) and the winding oven (1) are separate constructional bodies and each oven flap (2) is divided into at least two elements (2', 2") able to be pivoted together and the two flap elements are connected by way of a flap mounting (7) and constructed to be pivotable, **characterised in that** the oven flaps (2) are arranged on a path (4'), which is disposed below the winding oven (1), of a roller path frame (4) and the roller path frame (4) is movable on guide rails (5) together with the oven flap (2) out of the radiation range of the winding oven (1).

2. Oven flap according to claim 1, **characterised in that** the flap mounting (7) is mounted on the roller path frame (4) at the drive side and operating side on a bracket (8).

3. Oven flap according to claim 1 or 2, **characterised in that** the roller path frame (4) is displaceable by means of one or more hydraulic cylinders.

4. Oven flap according to one of claims 1 to 3, **characterised in that** support points (9) for positionally accurate locking of the roller path frame (4) are arranged below the winding oven (1).

5. Oven flap according to one of claims 1 to 4, **characterised in that** clamping cylinders (10) for locking the roller path frame (4) in the positionally accurate position below the winding oven (1) are provided.

6. Oven flap according one of claims 1 to 5, **characterised in that** at least one respective hydraulic cylinder preferably arranged on the operating side is associated with each of the pivotable flap elements (2', 2") of the oven flap (2).

7. Oven flap according to one of claims 1 to 6, **characterised in that** the oven flap (2) is arranged on the bracket (8) to be adjustable in height.

## Revendications

1. Registres (2) pour four, pour des fours (1) de bobinage en particulier utilisables dans les laminoirs Steckel, dans lesquels une bande laminée à chaud peut être enroulée et déroulée et le cas échéant chauffée dans un transport en va-et-vient, à chaque fois de manière réversible sur un tambour de four à l'intérieur du four, comprenant des tables de guidage (6, 6') montées sur les registres mobiles du four de bobinage, destinées à introduire et guider la bande laminée, les registres (2) du four et le four de bobinage (1) étant des corps séparés et chaque registre (2) étant divisé en au moins deux éléments (2', 2") basculants l'un vers l'autre et les deux éléments basculants étant reliés via un palier basculant (7) et réalisés de manière à pouvoir pivoter, **caractérisés en ce que** les registres (2) de four sont disposés sur une pièce (4') d'un cadre (4) à train de rouleaux se trouvant sous le four (1) de bobinage et le cadre (4) à train de rouleaux peut être déplacé sur des rails de guidage (5) avec le registre (2) de four en dehors de la zone de rayonnement du four (1) de bobinage.

2. Registre de four selon la revendication 1, **caractérisé en ce que** le palier basculant (7) est monté sur le cadre (4) à train de rouleaux, du côté commande et du côté entraînement, sur une console (8).

3. Registre de four selon la revendication 1 ou 2, **caractérisé en ce que** le cadre (4) à train de rouleaux peut être déplacé au moyen d'un ou de plusieurs vérins hydrauliques.

4. Registre de four selon l'une quelconque des revendications 1 à 3, **caractérisé en ce que** des points d'appui (9) réglables pour l'arrêt en une position précise du cadre (4) à train de rouleaux sont disposés sous le four (1) de bobinage.

5. Registre de four selon l'une quelconque des revendications 1 à 4, **caractérisé en ce que** des vérins de serrage (10) sont prévus pour l'arrêt du cadre (4) à train de rouleaux dans la position précise sous le four (1) de bobinage.

6. Registre de four selon l'une quelconque des revendications 1 à 5, **caractérisé en ce qu'**à chaque fois au moins un vérin hydraulique est associé aux éléments basculants (2', 2") pivotants du registre (2) de four, de préférence sur le côté commande.

7. Registre de four selon l'une quelconque des revendications 1 à 6, **caractérisé en ce que** le registre (2) de four est disposé de manière réglable en hauteur sur la console (8).
